# EUROPÄISCHE PATENTSCHRIFT

(11) **EP 0 840 819 B1**
(45) Veröffentlichungstag und Bekanntmachung des Hinweises auf die Patenterteilung: **25.08.1999**
(21) Anmeldenummer: 96921894.0
(22) Anmeldetag: 05.07.1996
(51) Int. Cl.: D06B 15/04

(54) **VORRICHTUNG ZUM AUFWICKELN EINER TEXTILEN WARENBAHN**
DEVICE FOR WINDING A TEXTILE WEB
DISPOSITIF D'ENROULEMENT D'UNE BANDE DE MATIERE TEXTILE

(30) Priorität: 25.07.1995 DE 19527110
(43) Veröffentlichungstag der Anmeldung: 13.05.1998
(73) Patentinhaber: Eduard Küsters Maschinenfabrik GmbH & Co. KG, 47805 Krefeld (DE)
(72) Erfinder: SCHUMACHER, Walter, D-52076 Aachen (DE); KURSCHATKE, Wolfgang, D-47807 Krefeld (DE)
(74) Vertreter: Palgen, Peter, Dipl.-Phys. Dr.
(86) Internationale Anmeldenummer: DE9601204
(87) Internationale Veröffentlichungsnummer: WO9705322

(56) Entgegenhaltungen:
- EP-A- 0 144 818
- DE-A- 3 239 450
- MELLIAND TEXTILBERICHTE, Nr. 7, 1972, HEIDELBERG DE, Seiten 819-826, XP000578369 J.VERNAZZA: "Warenführungsprobleme in der Textilveredlung" in der Anmeldung erwähnt

## Beschreibung

Die Erfindung bezieht sich auf eine Vorrichtung der dem Oberbegriff des Anspruchs 1 entsprechenden Art.

Eine derartige Vorrichtung ist aus dem Aufsatz von Vernazza "Warenführungsprobleme in der Textilveredlung" in Melliand Textilberichte (1972), Seiten 819 bis 826, insbesondere Seite 823, Bild 37 und aus der EP 144 818 A1 bekannt. Die Naßbehandlung ist meist ein Waschvorgang, an den sich eine Abquetschung in einem Quetschwerk anschließt, nach der das Aufwickeln mit der bekannten Wikkelvorrichtung erfolgt. Es kann sich aber auch um eine Naßbehandlung in einem Jigger handeln. Der Kaulenträger ist meist ein üblicher Kaulenwagen, auf dem die Kaule in der Halle verfahren werden kann. Der Wickler kann ein Zentrumswickler sein, bei welchem die Kaulenachse angetrieben wird, oder ein Umfangswickler, bei welchem die Andrückwalze angetrieben wird und dabei die Kaule an ihrem Umfang mitnimmt.

Der Erfindung liegt die Aufgabe zugrunde, den apparativen Aufwand einer solchen Einrichtung zu verringern. Diese Aufgabe wird durch die in Anspruch 1 wiedergegebene Erfindung gelöst.

Dank der Entfeuchtung mittels der Saugvorrichtung können das sonst im Anschluß an die Naßbehandlungsstation notwendige Quetschwerk mit mindestens zwei Walzen sowie der meist erforderliche Kompensator eingespart werden. Die Warenbahn kann aufgewickelt und stehengelassen werden, ohne daß sich Wassersäcke bilden oder die Kaule zu deren Vermeidung ständig gedreht werden muß.

Aus der DE 32 39 450 A1 ist eine Vorrichtung zum Aufwickeln einer textilen Warenbahn auf eine Kaule bekannt, die nicht mit einer auf der Kaule aufliegenden Umlenk- und Andrückrolle an schwenkbaren Wickelarmen arbeitet, sondern einen Absaug-Ausrollbreithalter umfaßt, der kurz vor dem Auflauf der Warenbahn auf die Kaule angeordnet ist und von der Warenbahn teilweise umschlungen wird. In dem Umschlingungsbereich ist ein Saugschlitz vorgesehen, durch den die Warenbahn abgesaugt werden kann. Aus der DE 36 05 994 A1 ist es bekannt, einen sich quer über die Warenbahn erstreckenden Saugschlitz unmittelbar im Bereich des Einlaufes einer Warenbahn in einem Spannrahmentrockner anzuordnen.

Bei der DE 35 46 414 A1 geht es um die Einstellung gleichmäßiger Behandlungsmittelaufträge auf laufende Warenbahnen wie Textilbahnen, Papierbahnen, wobei die Warenbahnen nach dem Behandlungsmittelauftrag einer gesteuerten und geregelten Absaugbehandlung für überschüssige Behandlungsmittelmengen unterworfen werden.

Die Saugvorrichtung ist zweckmäßig in dem Raum unter der Warenbahn an den Wickelarmen angebracht (Anspruch 2). In der Zeichnung ist ein Ausführungsbeispiel der Erfindung schematisch in einem vertikalen Längsschnitt wiedergegeben.

Die Warenbahn 1 durchläuft in ausgebreiteter Form einen Jigger 2 mit zwei Wickelwalzen 3 und 4, zwischen denen die Warenbahn 1 im Betrieb des Jiggers 2 mehrfach hin-und hergewickelt wird, wie es durch die dicken Linien angedeutet ist. Dabei passiert die Warenbahn 1 Becken 5,6 mit Behandlungsflüssigkeit. Nach der erforderlichen Zahl von Passagen wird die Warenbahn 1 an dem Jigger 2 ausgewickelt und nimmt dabei den in dünnen Linien dargestellten Verlauf 1'. Die Warenbahn 1 ist in dem in der Zeichnung dargestellten Zustand gerade von der linken Wickelwalze 3 auf die rechts an dem Jigger stehende Kaule 20 ausgewickelt worden.

Hierzu dient die als Ganzes mit 10 bezeichnete Ausund Einwickelvorrichtung, die seitlich außerhalb der Warenbahn 1 parallel zu den Warenbahnrändern verlaufende Wickelarme 8 umfaßt, die mit ihrem einen Ende an dem Jigger 2 auf- und niederschwenkbar gelagert sind. Die Wickelarme 8 haben eine Länge, die in dem Ausführungsbeispiel größenordnungsmäßig dem Durchmesser der fertigen Kaule 20 entspricht. An dem freien Ende der Wickelarme 8 ist eine Umlenk- und Andrückrolle 11 gelagert, die auf der Kaule 20 unter ihrem Eigengewicht und dem Gewicht der Wickelarme 8 anliegt und in dem Ausführungsbeispiel in Pfeilrichtung angetrieben ist. Es handelt sich also um einen Umfangswickler. Die Warenbahn 1 wird über die Oberseite einer in dem Jigger 2 angeordneten Umlenkrolle 6 und über die Oberseite der Umlenk- und Andrückrolle 11 geführt und um die dem Jigger 2 abgelegene Seite derselben herumgeleitet, worauf sie an der Unterseite der Umlenk- und Andrückrolle 11 gegen den Jigger 2 hin auf die Kaule 20 aufläuft, wobei diese im Sinne des Pfeiles 15 in Drehung versetzt wird, wie aus der Zeichnung ersichtlich ist.

Die Umlenk- und Andrückrolle 11 kann an den Wickelarmen 8 auf- und niedergeschwenkt werden, wobei ihre Achse eine durch den Kreisbogen 13 gekennzeichnete Bahn zurücklegt. In der niedrigsten Stellung, die durch 11' angedeutet ist und bei der sich die Wickelarme 8 ziemlich flach erstrecken, liegt die Umlenk- und Andrückrolle 11 auf der Achse 14 der Kaule 20 auf. In dieser Stellung beginnt das Wickeln der Kaule 20, bis diese etwa die in der Zeichnung wiedergegebene maximale Größe erreicht hat.

Die Kaulenachse 14 ist auf einem Kaulenwagen 16 gelagert, der auf Rädern 17 auf dem Hallenboden 18 verfahrbar ist.

An den Wickelarmen 8 ist nahe der Umlenk- und Andrückrolle 11, dieser vorgeordnet, eine Entfeuchtungseinrichtung 30 in Gestalt eines quer über die Breite der Warenbahn 1 reichenden Saugrohrs 12 mit einem Saugschlitz 14 vorgesehen. Das Saugrohr 14 ist unterhalb der Warenbahn 1 angebracht, die unter einem leichten Umschlingungswinkel über den Saugschlitz 14 geführt ist, so daß sie stets selbsttätig in Anlage an dem Saugschlitz 14 gehalten ist.

Das Saugrohr 12 entfeuchtet die Warenbahn 1, die in dem Becken 6 noch eine letzte Tränkung mit einer Behandlungsflüssigkeit erfahren haben mag, so daß die Warenbahn 1 mit einem relativ geringen Feuchtigkeitsgehalt auf die Kaule 20 aufgewickelt wird.

## Patentansprüche

1. Vorrichtung zum Aufwickeln einer von einer Naßbehandlung kommenden textilen Warenbahn (1) zu einer Kaule (20),
mit einem die Warenbahn (1) an Breite übertreffenden Wickelständer (4),
mit einem den Wickelständer (4) benachbarten Kaulenträger (16) zur Unterstützung der Kaule (20) an ihrer Achse (14),
mit zu beiden Seiten der Warenbahn (1) in Höhe der Kaule (20) an dem Wickelständer (4) einenends gelagerten Wickelarmen (8),
mit einer an den freien anderen Enden der Wickelarme (8) gelagerten, zur Achse (14) der Kaule (20) parallelen und oberhalb derselben angeordneten, auf der Kaule (20) aufliegenden Umlenk- und Andrückrolle (11),
wobei die Warenbahn (1) von der Oberseite der Umlenk- und Andrückrolle (11) deren dem Wickelständer (4) abgelegene Seite umschlingt und gegen den Wickelständer (4) hin auf die Oberseite der Kaule (20) aufläuft,
**dadurch gekennzeichnet**,
daß an den freien Enden der Wickelarme (8) kurz vor der Umlenk- und Andrückrolle (11), in Laufrichtung der Warenbahn (1) gesehen, eine Saugvorrichtung (12) mit einem quer über die Breite der Warenbahn reichenden Saugschlitz (14) angeordnet ist.

2. Vorrichtung nach Anspruch 1, **dadurch gekennzeichnet**, daß die Saugvorrichtung (12) unter der Warenbahn (1) angeordnet ist.

## Claims

1. Apparatus for winding up a textile fabric web (1) coming from a wet treatment, to form a lap (20),
comprising a package stand (4) the width of which is larger than the fabric web (1),
with a lap carrier (16) adjacent the package stand (4) to support the lap (20) at its shaft (14),
with winding arms (8) mounted at one end on the package stand (4) on either side of the fabric web (1) at the height of the lap (20),
with a deflecting and pressure application roller (11) mounted at the free other ends of the winding arms (8) and parallel to the shaft (14) of the lap (20) and disposed above and resting on the lap (20),
the fabric web (1) wrapping from the top of the deflecting and pressure application roller around the side thereof remote from the package stand (4) and running on to the top of the lap (20) in the direction of the package stand (4),
**characterised in that**
a suction device (12) having a suction slot (14) extending across the width of the fabric web is disposed at the free ends of the winding arms (8) just in front of the deflecting and pressure application roller as considered in the direction of movement of the fabric web (1).

2. Apparatus according to claim 1, characterised in that the suction device (12) is disposed beneath the fabric web (1).

## Revendications

1. Dispositif pour enrouler une bande de produit textile (1) sortant d'un traitement par voie humide pour former un rouleau (20), comprenant
- un support d'enroulement (4) de largeur supérieure à celle de la bande (1),
- un support de bobine (16) voisin du support d'enroulement (4) pour soutenir la bobine (20) au niveau de son axe (14),
- des bras d'enroulement (8) montés par une extrémité des deux côtés de la bande de produit (1) à la hauteur de la bobine (20) sur le support d'enroulement (4),
- un rouleau de déviation et d'application (11) dont les extrémités libres sont montées sur les bras (8), avec un axe parallèle à l'axe (14) de la bobine (20), se trouvant au-dessus de la bobine et s'appuyant sur la bobine (20),
la bande de produit (1) entourant par le côté supérieur le rouleau de déviation et d'application (11) par son côté déposé sur le support (4) et se poursuivant contre le support (4) pour arriver sur le côté supérieur de la bobine (20),
caractérisé en ce que
les extrémités libres des bras (8), juste avant le rouleau de déviation et d'application (11), dans la direction de défilement de la bande (1), comportent un dispositif d'aspiration (12) avec une fente d'aspiration (14') s'étendant sur la largeur de la bande de produit.

2. Dispositif selon la revendication 1,
caractérisé en ce que
le dispositif d'aspiration (12) est placé sous la bande de produit (1).
